# EUROPÄISCHE PATENTANMELDUNG

(11) **EP 0 126 967 A1**
(43) Veröffentlichungstag der Anmeldung: **05.12.1984**
(21) Anmeldenummer: 84104557.8
(22) Anmeldetag: 21.04.1984
(51) Int. Cl.: C11D 3/00, C11D 1/72

(54) **Verwendung von Polyglykolethern als schaumdrückende Zusätze in schaumarmen Reinigungsmitteln**

(30) Priorität: 02.05.1983 DE 3315952
(71) Anmelder: Henkel Kommanditgesellschaft auf Aktien, 40191 Düsseldorf (DE)
(72) Erfinder: Schmid, Karl, Dr., D-4020 Mettmann (DE); Baumann, Horst, Dr., D-5653 Leichlingen (DE); Geke, Jürgen, Dr., D-4000 Düsseldorf 1 (DE); Germscheid, Hans-Günther, Dr., D-4033 Hösel (DE); Lüdecke, Werner, D-4006 Erkrath 2 (DE); Piorr, Robert, Dr., D-4030 Ratingen (DE); Rossmann, Christian, D-4018 Langenfeld (DE); Scharf, Rolf, D-4019 Monheim (DE); Schlüssler, Hans-Joachim, Dr., D-5657 Haan (DE)

(57) **Zusammenfassung**

Polyethylenglykolether, wie sie durch Anlagerung von 4 bis 20 Gewichtsteilen Ethylenoxid an 1 Gewichtsteil Polyglycerin mit einer Hydroxylzahl im Bereich von 900 bis 1200 und anschließende Veretherung der freien Hydroxylgruppen mit geradkettigen oder verzweigten Alkylhalogeniden mit 4 bis 8 Kohlenstoffatomen erhältlich sind, werden als schaumdrückende Zusätze für schaumarme Reinigungsmittel eingesetzt.

## Beschreibung

Die Erfindung betrifft die Verwendung von endgruppenverschlossenen Polyglycerinpolyethylenglykolethern als schaumdrückende Zusätze in schaumarmen Reinigungsmitteln.

Für die Verwendung in Gewerbe und Industrie bestimmte wässrige Reinigungsmittel, insbesondere solche für die Reinigung von Metall-, Glas-, Keramik und Kunststoffoberflächen enthalten in der Regel Substanzen, die in der Lage sind, einer unerwünschten Schaumentwicklung entgegenzuwirken. Der Einsatz von schaumdrückenden Zusätzen ist in den meisten Fällen dadurch bedingt, daß die von den Substraten abgelösten und in den Reinigungsbädern sich ansammelnden Verunreinigungen als Schaumbildner wirken. Daneben kann die Verwendung von Antischaummitteln auch aufgrund der Tatsache erforderlich sein, daß die Reinigungsmittel selbst Bestandteile enthalten, die unter den vorgegebenen Arbeitsbedingungen zu unerwünschter Schaumbildung Anlass geben, beispielsweise Aniontenside oder bei Arbeitstemperatur schäumende nichtionische Tenside.

Als schaumdrückende Zusätze werden seit langem Anlagerungsprodukte von Alkylenoxiden an organische Verbindungen, die - vorzugsweise mehrere - reaktive Wasserstoffatome im Molekül besitzen, mit gutem Erfolg eingesetzt. Hier haben sich insbesondere Anlagerungsprodukte von Propylenoxid an aliphatische Polyalkohole (siehe DE-PS 1 280 455 und DE-PS 1 621 592) und an aliphatische Polyamine (siehe DE-PS 1 289 597 und DE-PS 1 621 593) sowie Anlagerungsprodukte von Ethylenoxid und Propylenoxid an aliphatische Polyamine, insbesondere Ethylendiamin (siehe DE-PS 1 944 569), in der Praxis bewährt. Diese Alkylenoxidanlagerungsprodukte besitzen neben einer guten schaumdrückenden Wirkung auch die für die Anwendung in gewerblichen und industriellen Reinigungsmitteln zumeist erforderliche Alkalistabilität. Die Verbindungen dieser Klasse sind jedoch nicht hinreichend biologisch abbaubar, um den geltenden gesetzlichen Vorschriften (RVO zum Waschmittelgesetz) zu genügen.

Der vorliegenden Erfindung lag daher die Aufgabe zugrunde, schaumdrückende Substanzen aufzufinden, deren anwendungstechnische Eigenschaften denen der Mittel des bekannten Standes der Technik zumindest gleichkommen und die darüber hinaus eine verbesserte biologische Abbaubarkeit besitzen. Die Lösung dieser Aufgabe geht von der Erkenntnis aus, daß bestimmte, im Folgenden definierte, endgruppenverschlossene Anlagerungsprodukte des Ethylenoxids an Polyglycerine in der Lage sind, die gestellten Anforderungen, sowohl im Hinblick auf die anwendungstechnische Brauchbarkeit als auch im Hinblick auf die verbesserte biologische Abbaubarkeit zu erfüllen.

Gegenstand der Erfindung ist die Verwendung von Polyethylenglykolethern, wie sie durch Anlagerung von 4 bis 20 Gewichtsteilen Ethylenoxid an 1 Gewichtsteil Polyglycerin mit einer Hydroxylzahl im Bereich von 900 bis 1200 und anschließende Veretherung der freien Hydroxylgruppen mit geradkettigen oder verzweigten Alkylhalogeniden mit 4 bis 8 Kohlenstoffatomen erhältlich sind, als schaumdrückende Zusätze für schaumarme Reinigungsmittel.

Die als Ausgangsmaterial für die Herstellung der erfindungsgemäß zu verwendenden Polyglykolether einzusetzenden Polyglycerine fallen bei der großtechnischen Herstellung des Glycerins als Destillationsrückstände an. Es handelt sich dabei um Gemische aus höhermolekularen Kondensationsprodukten des Glycerins, bevorzugt aus solchen mit 2 bis 10 Glycerinresten im Molekül. Diese _{P}olyglycerine sind durch ihre Hydroxylzahl charakterisiert, die in der Regel zwischen 900 und 1200 liegt. Entsprechende Polyglycerine können natürlich auch auf synthetischem Weg erhalten werden, beispielsweise durch längeres Erhitzen von Glycerin auf 220 bis 240 °C in Gegenwart von Ätzalkali, vorzugsweise in Schutzgasatmosphäre, und Abdestillieren des bei der Kondensation gebildeten Wassers.

Zur Herstellung der erfindungsgemäß zu verwendenen Polyglycerinpolyglykolether setzt man zweckmäßigerweise die vorstehend beschriebenen Polyglycerine mit Ethylenoxid im Gewichtsverhältnis von 1 : 4 bis 1 : 20 um und verethert anschließend die im erhaltenen Reaktionsprodukt vorhandenen Hydroxylgruppen. Die Umsetzung mit Ethylenoxid erfolgt dabei unter den bekannten Alkoxylierungsbedingungen, vorzugsweise in Gegenwart von geeigneten alkalischen Katalysatoren. Die Veretherung der freien Hydroxylgruppen wird bevorzugt unter den bekannten Bedingungen der Williamsonschen Ethersynthese mit geradkettigen oder verzweigten C₄-C₈-Alkylhalogeniden durchgeführt, beispielsweise mit n-Butyliodid, sec.-Butylbromid, tert.-Butylchlorid, Amylchlorid, tert.-Amylbromid, n-Hexylchlorid, n-Heptylbromid und n-Octylchlorid. Dabei kann es zweckmäßig sein, Alkylhalogenid und Alkali im stöchiometrischen Überschuß, beispielsweise von 100 bis 200 %, über die zu verethernden Hydroxylgruppen einzusetzen. Die Veretherung der freien Hydroxylgruppen kann aber auch in Analogie zur DE-PS 868 147 durch Umsetzung mit Isoolefinen, beispielsweise Isobutylen, in Gegenwart eines sauren Katalysators erfolgen.

Die erfindungsgemäß zu verwendenden endgruppenverschlossenen Polyglykolether zeichnen sich durch ihre Alkali- und Säurestabilität aus. Ihre schaumverhindernde Wirkung in alkalischen bis schwach sauren Reinigungsflottan ist zumindest ebenso gut wie die von vergleichbaren bekannten Schauminhibitoren.

Die Reinigungsmittel, in denen die Endgruppen verschlossenen Polyglykolether erfindungsgemäß zur Anwendung kommen, können die in solchen Mitteln üblichen Bestandteile, wie Netzmittel, Gerüstsubstanzen und Komplexbildner, Alkalien oder Säuren, Korrosionsinhibitoren und gegebenenfalls auch antimikrobielle Wirkstoffen und/oder organische Lösungsmittel enthalten. Als Netzmittel kommen nichtionogene oberflächenaktive Substanzen, wie Polyglykolether, die durch Anlagerung von Ethylenoxid an Alkohole, insbesondere Fettalkohole, Alkylphenole, Fettamine und Carbonsäureamide erhalten werden, und anionenaktivc Netzmittel, wie Alkalimetall-, Amin- und Alkylolaminsalze von Fettsäuren, Alkylschwefelsäuren, Alkylsulfonsäurfen und Alkylbenzolsulfonsäuren

in Betracht. An Gerüstsubstanzen und Komplexbildnern können die Reinigungsmittel vor allem Alkalimetallorthophosphate, -polymerphosphate, -silikate, -borate, -carbonate, -polyacrylate und -glukonate sowie Zitronensäure, Nitriloessigsäure, Ethylendiamintetraessigsäure, 1-Hydro- xyalkan-1,1-diphosphonsäuren, Aminotri-(methylenphosphon- säure)und Ethylendiamintetra-(methylenphosphonsäure), Phosphonoalkanpolycarbonsäuren wie z.B. Phosphonobutantricarbonsäure und Alkalimetallsalze dieser Säuren enthalten. ilochalkalische Reinigungsmittel, insbesondere solche für die Flaschenreinigung, enthalten beträchtliche Mengen Ätzalkali in Form von Natrium- und Kaliumhydroxid. Wenn besondere Reinigungseffekte gewünscht werden, können die Reinigungsmittel organische Lösungsmittel, beispielsweise Alkohole, Benzinfraktionen und chlorierte Kohlenwasserstoffe, und freie Alkylolamine enthalten.

Unter Reinigungsmittel werden im Zusammenhang mit der Erfindung einmal die zur direkten Anwendung auf die zu reinigenden Substrate bestimmten wässrigen Lösungen verstanden. Daneben umfaßt der Begriff Reinigungsmittel auch die zur Herstellung der Anwendungslösungen bestimmten Konzentrate und festen Mischungen.

Die gebrauchsfertigen Lösungen können schwach sauer bis stark alkalisch sein.

Die erfindungsgemäß zu verwendenden endgruppenverschlossenen Polyglykolether werden den Reinigungsmitteln in solchen Mengen zugesetzt, daß ihre Konzentration in den gebrauchsfertigen Lösungen 10 bis 2500 ppm, vorzugsweise 50 bis 500 ppm ausmacht.

### Beispiele

### Herstellung der endgruppenverschlossenen Polyglycerinpolyethylenglykolether

In einem Hubrührautoklaven wurden 137 g Polyglycerin (Hydroxylzahl 961) in Gegenwart von 3 g Natriummethylat mit 1176 g Ethylenoxid (Gewichtsverhältnis 1 : 8,6) bei 180 °C und 10 bar umgesetzt. Es wurden 1313 g Polyglycerinethylenglykolether mit einer Hydroxylzahl von 113 erhalten.

350 g des erhaltenen Produkts, 171 g n-Hexylchlorid und 228 g 75 gewichtsprozentige Natriumhydroxidlösung wurden 4 Stunden lang bei 120 C gerührt. Aus dem abgekühlten Reaktionsgemisch wurde die wässrige Phase abgetrennt. Die organische Phase wurde so lange mit Wasser von 50 °C gewaschen, bis die Waschflüssigkeit neutral reagierte. Nicht umgesetztes Hexylchlorid und Wasser wurden aus dem Reaktionsgemisch durch Erhitzen auf 150 °C im Wasserstrahlvakuum entfernt. Es wurden 281,5 g Polyglycerinpolyethylenglykolhexylether (1 GT Polyglycerin + 8,6 GT EO + Butyl) erhalten. Die Hydroxylzahl des Produktes betrug 3,5.

In analoger Weise wurden weitere endgruppenverschlossene Polyglycerinpolyethylenglykolether hergestellt. Diese Substanzen und das vorstehend beschriebene Produkt sind in der Tabelle I zusammen mit ihren Trübungspunkten in Wasser oder 1 gewichtsprozentiger NaOH-Lösung wiederge₋ geben.

### Beispiel 1

Die Prüfung der Antischaumwirkung erfolgte mit Testlösungen, die 1 Gewichtsprozent Natriumhydroxid und 0,03 Gewichtsprozent (300 ppm) Entschäumer enthielten. Diesen Lösungen wurden im Verlauf der Tests in Sprüngen von jeweils 100 ppm steigende Mengen von Triethanolamintetrapropylenbenzolsulfonat als Testschäumer zugesetzt. Als Entschäumer wurden die Substanzen A bis H und als Vergleichssubstanz

### I) Ethylendiamin + 30 EO + 60 PO

(PO = Propylenoxid) geprüft.

Jeweils 200 ml der Testlösungen wurden bei 65 °C in der Schaumschlagapparatur nach DIN 53 902 geprüft. Das Schaumvolumen in ml wurde jeweils 5 Sekunden nach einer Serie von 100 Schlägen in 100 Sekunden abgelesen. Für jede Testschäumerkonzentration wurde ein Durchschnittswert aus 5 Einzelmessungen ermittelt. Aus den erhaltenen Ergebnissen ist in der zweiten Spalte der nachstehenden Tabelle II jeweils das Schaumvolumen angegeben, das bei einer Testschäumerkonzentration von 12₀₀ ppm beobachtet wurde. Als zweiter repräsentativer Meßwert ist in der dritten Spalte der Tabelle II die _{T}estschäumerkonzentration angegeben, bei der zum ersten Mal ein Schaumvolumen über 200 ml gemssen wurde.

### Beispiel 2

Durch mechanisches Vermischen der Komponenten wurde ein lagerbeständiges festes Flaschenreinigungsmittel folgender Zusammensetzung (GT = Gewichtsteile) hergestellt:

Mit einer 1 gewichtsprozentigen Lösung dieses Reinigungsmittels wurden _{M}ilchflaschen bei 30 °C in einer handels-üblichen Flaschenreinigungsanlage mit zwei Laugenzonen und einer Stundenleistung von 18000 Flaschen gereinigt. Bei guter Reinigungswirkung wurde keine störende Schaumentwicklung beobachtet.

### Beispiel 3

Durch mechanisches Vermischen der Komponenten wurde ein lagerbeständiges festes Wirkstoffgemisch folgender Zusammensetzung erhalten:

In einer Flaschenreinigungsanlage mit drei Laugenzonen und einer Stundenleistung von 80 000 Flaschen wurden bei 85 °C Bierflaschen gereinigt. Die Bierflaschen waren mit Papieretiketten unter Verwendung eines Kaseinleims etikettiert, der sonst zu starkem Schäumen in den Tauchbädern führt. Wurde als Reinigungslösung 1,5 gewichtsprozentige Natronlauge eingesetzt, die 0,15 Gewichtsprozent des oben beschriebenen Wirkstoffgemisches enthielt, so konnte die Anlage ohne störende Schaumentwicklung betrieben werden.

### Beispiel 4

Durch mechanisches Vermischen der Komponenten wurde ein lagerbeständiges Wirkstoffgemisch folgender Zusammensetzung erhalten:

In einer handelsüblichen Flaschenreinigungsanlage mit zwei Laugenzonen und einer Stundenleistung von 24 000 Flaschen wurden Weinflaschen bei 65 C gereinigt. Als Reinigungslösung wurde 1,5 gewichtsprozentige Natronlauge verwendet, der 0,5 Gewichtsprozent des oben beschriebenen Wirkstoffgemischs zugesetzt worden waren. Die Reinigung verlief ohne störende Schaumentwicklung.

Die durchgesetzten Flaschen waren einwandfrei gereinigt.

### Beispiel 5

Durch Auflösen der Komponenten in Phosphorsäure wurde ein stabiles Reinigungsmittelkonzentrat der folgenden Zusammensetzung hergestellt:

In einer Flaschenreinigungsanlage mit drei Laugebädern und einer Stundenleistung von 120 000 Flaschen wurden _{M}ineralwasserflaschen bei 80 °C gereinigt. Als Reinigungslösung diente eine 2 gewichtsprozentige Natronlauge, der 1 Gewichtsprozent des oben beschriebenen Konzentrats zugesetzt worden war. Die Reinigung verlief ohne störende Schaumentwicklung. Die durchgesetzten Flaschen waren einwandfrei gereinigt.

### Beispiel 6

Durch mechanisches Vermischen der Komponenten wurde ein Tauchentfettungsmittel für metallische Werkstoffe folgender Zusammensetzung hergestellt:

Die Schaumbildung und der Schaumzerfall einer 4 gewichtsprozentigen Lösung dieses Tauchentfettungsmittels wurde nach DIN 53 902 bei 60 °C im Vergleich zu einem Mittel ohne Zusatz von Produkt G jedoch sonst gleicher Zusammensetzung geprüft. Die Ergebnisse sind in der Tabelle III wiedergegeben.

### Beispiel 7

Durch mechanisches Vermischen der Komponenten wurde ein Tauchentfettungsmittel für metallische Werkstoffe hergestellt, das folgende Zusammensetzung hatte:

Mit einer 4 gewichtsprozentigen Lösung dieses _{R}einigungs- mittels wurden fettverschmutzte Formteile aus Stahl bei 60 °C im Tauchverfahren gereinigt. Die Entfettungswirkung war sehr gut; es wurde keine störende Schaumentwicklung beobachtet.

### Beispiel 8

Durch Auflösen der Komponenten in Wasser wurde ein lagerstabiles Konzentrat für die Reinigung von Metalloberflächen mit folgender Zusammensetzung hergestellt:

Mit einer 1,5 gewichtsprozentigen Lösung des Reinigungsmittels (pH-Wert 8,5) wurden Stahloberflächen bei 2₀ - 4₀ °C im Spritzverfahren gereinigt. Bei guter Reinigungswirkung trat keine störende Schaumentwicklung auf.

### Beispiel 9

Durch Auflösen der Komponenten in Wasser wurde ein lagerstabiles Konzentrat für die Reinigung von Metalloberflächen mit folgender Zusammensetzung erhalten:

Eine 1 gewichtsprozentige Lösung dieses Reinigungsmittels wurde bei 50 - 55 °C zur Spritzreinigung von Graugußteilen eingesetzt. Bei guter Reinigungswirkung wurde keine störende Schaumentwicklung beobachtet.

## Patentansprüche

1. Verwendung von Polyethylenglykolethern, wie sie durch Anlagerung von 4 bis 20 Gewichtsteilen Ethylenoxid an 1 Gewichtsteil Polyglycerin mit einer Hydroxylzahl im Bereich von 900 bis 1200 und anschließende Veretherung der freien Hydroxylgruppen mit geradkettigen oder verzweigten Alkylhalogeniden mit 4 bis 8 Kohlenstoffatomen erhältlich sind, als schaumdrückende Zusätze für schaumarme Reinigungsmittel.

2. Verwendung von Polyethylenglykolethern nach Anspruch 1, dadurch gekennzeichnet, daß die endgruppenverschlossenen Polyglykolether in solchen Mengen eingesetzt werden, daß ihre Konzentration in den gebrauchsfertigen Lösungen 10 bis 2500 ppm, vorzugsweise 50 bis 500 ppm ausmacht.
